# EUROPÄISCHE PATENTSCHRIFT

(11) **EP 4 108 537 B1**
(45) Veröffentlichungstag und Bekanntmachung des Hinweises auf die Patenterteilung: **05.03.2025**
(21) Anmeldenummer: 22166345.3
(22) Anmeldetag: 01.04.2022
(51) Int. Cl.: B61D 17/04, B61D 17/06

(54) **VERFAHREN ZUM HERSTELLEN EINES FAHRZEUGKOPFES**
METHOD FOR PRODUCING A VEHICLE HEAD
PROCÉDÉ DE FABRICATION D'UNE TÊTE DE VÉHICULE

(30) Priorität: 24.06.2021 DE 102021206529
(43) Veröffentlichungstag der Anmeldung: 28.12.2022
(73) Patentinhaber: Siemens Mobility GmbH, 81739 München (DE)
(72) Erfinder: Krupa, Marcin, 90765 Fürth (DE); Worsch, Marcus, 91090 Effeltrich (DE)
(74) Vertreter: Siemens Patent Attorneys

(56) Entgegenhaltungen:
- CN-A- 110 027 577
- DE-A1- 19 528 035
- DE-A1- 19 609 995
- DE-U1- 202006 012 899

## Beschreibung

Die Erfindung bezieht sich auf ein Verfahren zum Herstellen eines Fahrzeugkopfes für einen Wagenkasten eines Fahrzeugs, insbesondere Schienenfahrzeugs.

Bei der Herstellung von Fahrzeugköpfen im Bereich der Schienenfahrzeugtechnik werden heutzutage glasfaserverstärkte Kunststoffe eingesetzt, um die Anforderungen an Kosten, Formgestaltung und Stabilität erfüllen zu können. In Dokument DE 196 09 995 A1 wird jedoch ein Fahrzeugkopf für Leichtbau-Schienenfahrzeuge bestehend aus mehreren Blechteilen, anstatt glasfaserverstärkten Kunststoffplatten, beschrieben.

Der Erfindung liegt die Aufgabe zugrunde, ein Verfahren zum Herstellen eines Fahrzeugkopfes anzugeben, mit dem sich die heutigen Anforderungen erfüllen lassen und gleichzeitig ein niedriges Gesamtgewicht bei hoher Stabilität erreicht werden kann.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass der Fahrzeugkopf aus mindestens vier Baugruppen zusammengesetzt wird, nämlich einer Dachbaugruppe, zwei Seitenwandbaugruppen und einer Fensteruntergurtbaugruppe, wobei bei mindestens einer der Baugruppen zumindest zwei Baugruppenteile miteinander durch Laserschweißen von Metallschnittstellen zwischen den Baugruppenteilen verbunden werden.

Ein wesentlicher Vorteil des erfindungsgemäßen Verfahrens ist darin zu sehen, dass dieses ohne den Einsatz von glasfaserverstärktem Kunststoff auskommen kann, sondern sich allein auf der Basis von Metallteilen ausführen lässt. Durch den erfindungsgemäß vorgesehenen Einsatz eines Laserschweißverfahrens wird es dabei möglich, die einzelnen Teile des Fahrzeugkopfes mit minimalem Zusatzgewicht miteinander zu verbinden und dabei ausreichend große mechanische Stabilität zu erreichen. Mit gängigen anderen Verbindungsverfahren ist dies, wie erfinderseitig festgestellt wurde, so bzw. in diesem Umfange auf dem Gebiet der Fahrzeugkopfherstellung nicht möglich. Vorteilhaft ist es, wenn eine Dachhaube der Dachbaugruppe ganz oder zumindest im Bereich mindestens einer ihrer internen Schnittstellen zwischen Dachhaubenbestandteilen, vorzugsweise an allen internen Schnittstellen, und/oder im Bereich zumindest an einer ihrer externen Schnittstellen zu einer anderen Baugruppe oder einem anderen Element der Dachbaugruppe, vorzugsweise an allen externen Schnittstellen, aus Metall hergestellt wird, insbesondere unter Einbezug von Tiefziehen und/oder Biegen mindestens eines Bleches.

Mit Blick auf eine Erhöhung der Stabilität wird es als vorteilhaft angesehen, wenn die Dachhaube mit einer Rippenstruktur ausgestattet wird.

Erfindungsgemäß werden zur Herstellung der Dachhaube zumindest vier Dachhaubenteile zusammengesetzt, nämlich ein Dachteil, zwei Seitendachteile und ein Stirnteil. Das Stirnteil bildet vorzugsweise eine Schnittstelle zu einer Frontscheibe des Fahrzeugkopfes.

Die vier Dachhaubenteile werden miteinander laserverschweißt.

Die Rippenstruktur wird vorzugsweise zumindest mit dem Dachteil und dem Stirnteil verbunden, vorzugsweise durch Laserschweißen.

Das Stirnteil oder der Stirnteilabschnitt werden vorzugsweise zumindest im Bereich der Schnittstelle zur Frontscheibe laserbesäumt, um die Fertigungstoleranzen an der Schnittstelle zur Frontscheibe zu minimieren.

Das Herstellen der Seitenwandbaugruppe umfasst vorzugsweise ein mehrfaches Biegen eines Bleches zur Bildung eines gebogenes Seitenwandteils, das eine Schnittstelle zur Frontscheibe und eine Schnittstelle zu einer Seitenscheibe bildet. Die letztgenannten Schnittstellen werden bevorzugt laserbesäumt, um die Fertigungstoleranzen mit Blick auf das Einsetzen der Front- und Seitenscheiben zu minimieren.

Das Seitenwandteil wird vorzugsweise durch ein gebogenes Blech verstärkt, das gemeinsam mit einem A-Säulenabschnitt des Seitenwandteils eine A-Säule des Fahrzeugkopfes bildet.

Zusätzlich oder alternativ wird das Seitenwandteil vorzugsweise mittels eines Verstärkungsteils verstärkt, das in Wagenkastenlängsrichtung ausgerichtet wird und einen A-Säulenabschnitt des Seitenwandteiles mit einem B-Säulenabschnitt des Seitenwandteiles verbindet.

Zusätzlich oder alternativ wird das Seitenwandteil vorzugsweise mittels zumindest eines Eckverstärkers verstärkt, der in einen Eckbereich des Seitenwandteiles eingesetzt wird.

Die Fensteruntergurtbaugruppe wird vorzugsweise mit zumindest zwei gekrümmten Kantblechen gebildet, die miteinander laserverschweißt werden.

Die Krümmung der zwei Kantbleche wird vorzugsweise durch Rollen erzeugt. Die Kantbleche werden vorzugsweise erst nach dem Rollen miteinander laserverschweißt.

Der Fahrzeugkopf wird bei einer ersten bevorzugten Ausführungsvariante komplett fertiggestellt, bevor er mit übrigen Wagenkastenteilen zu dem Wagenkasten zusammengesetzt wird.

Bei einer zweiten bzw. anderen bevorzugten Ausführungsvariante wird zumindest eine Baugruppe des Fahrzeugkopfes mit einem oder mehreren übrigen Wagenkastenteilen des Wagenkastens verbunden, bevor der Fahrzeugkopf insgesamt mit seinen vier Baugruppen fertiggestellt wird. Bei der letztgenannten Ausführungsvariante wird die Herstellung des Fahrzeugkopfes also in die Herstellung des Wagenkastens integriert.

Mindestens eine der Baugruppen, vorzugsweise alle die Fahrzeughaut mitbildenden Baugruppen des Fahrzeugkopfes - selbstverständlich mit Ausnahme der Scheiben und Dichtungen - werden vorzugsweise ausschließlich aus Metall bzw. ohne glasfaserverstärkten Kunststoff hergestellt.

Die Erfindung wird nachfolgend anhand von Ausführungsbeispielen näher erläutert; dabei zeigen beispielhaft
- Figur 1: ein Ausführungsbeispiel für einen erfindungsgemäße Fahrzeugkopf in einer Explosionsdarstellung,
- Fig. 2-7: ein Ausführungsbeispiel für Verfahrensschritte zur Herstellung einer Dachbaugruppe für den Fahrzeugkopf gemäß Figur 1,
- Fig. 8-12: ein Ausführungsbeispiel für Verfahrensschritte zur Herstellung von Seitenwandbaugruppen für den Fahrzeugkopf gemäß Figur 1, und
- Fig. 13-14: ein Ausführungsbeispiel für Verfahrensschritte zur Herstellung einer Fensteruntergurtbaugruppe für den Fahrzeugkopf gemäß Figur 1.

In den Figuren werden der Übersicht halber für identische oder vergleichbare Komponenten dieselben Bezugszeichen verwendet.

Die Figur 1 zeigt in einer Explosionsdarstellung ein Ausführungsbeispiel für einen erfindungsgemäßen Fahrzeugkopf 1, anhand dessen beispielhaft vorteilhafte Verfahrensvarianten zum Herstellen von Fahrzeugköpfen erläutert werden sollen; der Fahrzeugkopf 1 bildet einen Bestandteil eines nicht weiter gezeigten Wagenkastens eines Fahrzeugs, insbesondere Schienenfahrzeugs.

Der Fahrzeugkopf 1 gemäß Figur 1 wird durch Zusammensetzen einer Dachbaugruppe 100, zweier Seitenwandbaugruppen 200 und 300 und einer Fensteruntergurtbaugruppe 400 gebildet. Die vier Baugruppen werden vorzugsweise durch Laserschweißen miteinander verbunden; zu diesem Zwecke bestehen sie vorzugsweise ganz oder zumindest im Bereich ihrer Schnittstellen zu anderen Baugruppen aus laserschweißbarem Metall wie zum Beispiel Stahl. Die Schnittstellen sind also mit anderen Worten vorzugsweise Metallschnittstellen.

Bei einer bevorzugten Ausführungsvariante werden die vier Baugruppen zunächst miteinander verbunden, bevor sie mit den anderen Komponenten des Wagenkastens verbunden, vorzugsweise laserverschweißt, werden; bei einer anderen bevorzugten Ausführungsvariante werden die vier Baugruppen, oder zumindest eine von ihnen, zunächst mit anderen Komponenten des Wagenkastens verbunden, vorzugsweise laserverschweißt, bevor sie untereinander bzw. mit anderen der Baugruppen verbunden werden.

Zur Herstellung der Dachbaugruppe 100 des Fahrzeugskopfes 1 gemäß Figur 1 wird zunächst eine Dachhaube 110, wie sie beispielhaft in der Figur 2 gezeigt ist, hergestellt.

Zu diesem Zweck werden - gemäß einer ersten bevorzugten Ausführungsvariante - zunächst ein Stirnteil 111 und ein Dachteil 112 jeweils durch Tiefziehen hergestellt und anschließend vorzugsweise mittels eines 3D-Lasers beschnitten. Das Stirnteil 111 und das Dachteil 112 werden anschließend erfindungsgemäß miteinander sowie mit zwei Seitendachteilen 113 laserverschweißt. Danach wird die so gebildete Dachhaube 110 vorzugsweise nochmals laserbesäumt, um eine hochgenaue Schnittstelle für die Frontscheibe des Fahrzeugs sowie für den Anschluss an die Seitenwandgruppen 200 und 300 gemäß Figur 1 zu gewährleisten.

Alternativ kann die Dachhaube 110 - gemäß einer Ausführungsvariante, die nicht Teil der beanspruchten Erfindung ist - hergestellt werden allein durch ein Tiefziehen eines Bleches unter Bildung eines tiefgezogenen Blechteiles, das einen das Dachteil 112 gemäß Figur 2 bildenden Dachteilabschnitt, zwei die Seitendachteile 113 gemäß Figur 2 bildende Seitendachteilabschnitte und einen das Stirnteil 111 gemäß Figur 2 bildenden Stirnabschnitt umfasst.

Die Figur 2 zeigt darüber hinaus Anschlussschenkel 114 zur Anbindung an die beiden Seitenwandbaugruppen 200 und 300. Die Anschlussschenkel 114 können durch umgebogene Abschnitte der Seitendachteile 113 gebildet werden; vorteilhaft ist es jedoch, wenn die Anschlussschenkel 114 separate Teile sind, die durch Schweißen, vorzugsweise Laserschweißen, an die Seitendachteile 113 erst nachträglich angebracht werden, um die Zugänglichkeit der einzelnen Abschnitte beim Handhaben und Verbinden der Dachbaugruppe 100 mit den beiden Seitenwandbaugruppen 200 und 300 zu vereinfachen.

Die Figur 3 zeigt eine Rippenstruktur 120, die in die Dachhaube 110 gemäß Figur 2 eingesetzt wird, um diese mechanisch zu verstärken. Die Rippenstruktur 120 umfasst ein Querverstrebungselement 121, das eine mechanische Stabilisierung zwischen dem Stirnteil 111 und dem Dachteil 112 bewirkt, sowie zwei Längsverstärkungselemente 122, die eine Verstärkung in Fahrzeuglängsrichtung bewirken und insbesondere das vom Fahrtwind bei Fahrt in Fahrzeuglängsrichtung belastete Stirnteil 111 abstützen. Die Anbindung der beiden Längsverstärkungselemente 122 im Bereich ihres dem Stirnteil 111 abgewandten Endes an dem Dachteil 112 sowie an daran angeschweißten Anschlussschenkeln 115 ist beispielhaft näher in der Figur 4 gezeigt.

Die Figur 3 zeigt darüber hinaus Seitenverstärkungselemente 123, die mit dem Querverstärkungselement 121 verbunden sind und eine mechanische Stabilisierung der Seitendachteile 113 relativ sowohl zum Stirnteil 111 als auch zum Dachteil 112 bewirken. Die Figur 5 zeigt die Anbindung eines der beiden Seitenverstärkungselemente 123 am Querverstärkungselement 121 näher im Detail.

Es lässt sich erkennen, dass die Seitenverstärkungselemente 123 zwecks Montage und Justage vorzugsweise einen Schiebesitz auf dem Querverstärkungselement 121 ermöglichen und somit in ihrer Längsrichtung zunächst verschieblich sind, bevor sie mit dem Querverstärkungselement 121, dem Stirnteil 111 und dem jeweils zugeordneten Seitendachteil 113 verbunden, vorzugsweise verschweißt, insbesondere laserverschweißt, werden.

Die Figur 6 zeigt einen vorteilhaften Aufbau des Querverstärkungselements 121 gemäß Figur 3. Es lässt sich erkennen, dass das Querverstärkungselement 121 aus drei gebogenen Lochblechen 121a, einem gebogenen Hauptblech 121b, drei Eckverstärkern 121c sowie zwei Endelementen 121d gebildet werden kann. Die genannten Elemente werden vorzugsweise miteinander verschweißt, insbesondere laserverschweißt.

Die Figur 7 zeigt das Querverstärkungselement 121, nachdem dieses aus den in der Figur 6 genannten Teilen zusammengesetzt wurde.

Die Dachbaugruppe 100 besteht vorzugsweise ganz oder zumindest im Bereich ihrer internen Schnittstellen zwischen ihren Bestandteilen sowie im Bereich ihrer externen Schnittstellen zu anderen Baugruppen aus Metall. Die Schnittstellen sind also mit anderen Worten vorzugsweise Metallschnittstellen.

Die Figur 8 zeigt am Beispiel der Seitenwandbaugruppe 200 gemäß Figur 1, wie die beiden Seitenwandbaugruppen 200 und 300 in vorteilhafter Weise hergestellt werden können.

In der Figur 8 erkennt man ein mehrfach gebogenes, beispielsweise gekantetes, Seitenwandteil 210, das eine Schnittstelle zur nicht gezeigten Frontscheibe des Fahrzeugkopfes und eine weitere Schnittstelle zu einer ebenfalls nicht gezeigten Seitenscheibe des Fahrzeugkopfes bildet. Das Seitenwandteil 210 insgesamt oder zumindest die Schnittstellen zur Front- und Seitenscheibe werden vorzugsweise laserbesäumt, um eine optimale Anbindung der Scheiben zu gewährleisten.

Zur Verstärkung der Seitenwandbaugruppe 210 ist eine Vielzahl an Verstärkungsteilen vorgesehen, die nachfolgend beispielhaft näher im Detail erläutert werden. Die Verstärkungsteile sind vorzugsweise mit dem Seitenwandteil 210 laserverschweißt.

Zur Verstärkung eines A-Säulenabschnitts 211 des Seitenwandteils 210 ist bei dem Ausführungsbeispiel gemäß Figur 8 ein gebogenes Blech vorhanden, das als A-Säulen-Verstärkungsteil 220 bezeichnet werden kann und gemeinsam mit dem A-Säulenabschnitt 211 des Seitenwandteils 210 eine A-Säule des Fahrzeugkopfes 1 bildet. Die Figur 9 zeigt eine vorteilhafte Ausgestaltung des A-Säulen-Verstärkungsteils 220 in Form eines rinnenförmigen Blechteils.

Zwei andere Verstärkungsteile bilden jeweils ein A-B-Säulen-verstärkungsteil 230, das sich nach dem Laserverschweißen mit dem Seitenwandteil 210 in Fahrzeuglängsrichtung erstreckt und den A-Säulenabschnitt 211 des Seitenwandteils 210 und damit die A-Säule des Fahrzeugkopfes gegenüber dem B-Säulenabschnitt 212 des Seitenwandteils 210 abstützt. Die Figur 10 zeigt eine vorteilhafte Ausgestaltung der A-B-Säulen-Verstärkungsteile 230 näher im Detail.

Darüber hinaus sind vorzugsweise weitere Versteifungsbleche vorhanden, die als Eckverstärkungsteile 240 in den Ecken des Seitenwandteils 210 angeordnet und dort verschweißt werden. Vorzugsweise sind alle Ecken des Seitenwandteils 210 entsprechend eckverstärkt. Die Figur 11 zeigt eine vorteilhafte Ausgestaltung der Eckverstärkungsteile 240 näher im Detail.

Auch ist es vorteilhaft, wenn noch zusätzliche Versteifungsbleche 250 vorgesehen werden, die mechanisch an besonders beanspruchten Bereichen des Seitenwandteils 210 angebracht, vorzugsweise durch Laserverschweißen, werden. Die Figur 12 zeigt eine vorteilhafte Ausgestaltung solcher zusätzlichen Versteifungsbleche 250 näher im Detail.

Die Seitenwandbaugruppen 200 und 300 bestehen vorzugsweise ganz oder zumindest im Bereich ihrer internen Schnittstellen zwischen ihren Bestandteilen und/oder ihrer externen Schnittstellen zu anderen Baugruppen aus Metall. Die Schnittstellen sind also mit anderen Worten vorzugsweise Metallschnittstellen.

Im Zusammenhang mit den Figuren 13 und 14 wird nachfolgend eine bevorzugte Ausgestaltung und ein bevorzugtes Verfahren zur Herstellung der Fensteruntergurtbaugruppe 400 gemäß Figur 1 erläutert. So zeigt die Figur 13 einen Abschnitt der Fensteruntergurtbaugruppe 400 und lässt erkennen, dass diese vorzugsweise durch Laserverschweißen zweier Kantbleche 410 und 420 gebildet wird, die zunächst durch Rollen in die in der Figur 13 gezeigte Form gebracht werden. Die Kantbleche 410 und 420 sind mit Blick auf minimales Gewicht vorzugsweise als gelochtes Profil ausgeführt.

Die Figur 14 zeigt die beiden gerollten Kantbleche 410 und 420 nochmals näher im Detail, nachdem sie laserverschweißt worden sind.

Nach dem Laserverschweißen der zwei Kantbleche 410 und 420 wird die so gebildete Fensteruntergurtbaugruppe 400 vorzugsweise laserbesäumt, um eine optimale Schnittstelle zur Anbringung der Frontscheibe zu gewährleisten.

Die Fensteruntergurtbaugruppe 400 besteht vorzugsweise ganz oder zumindest im Bereich ihrer internen Schnittstellen zwischen ihren Bestandteilen und/oder ihrer externen Schnittstellen zu anderen Baugruppen aus Metall. Die Schnittstellen sind also mit anderen Worten vorzugsweise Metallschnittstellen.

Der Fahrzeugkopf 1, wie er oben beispielhaft beschrieben worden ist, besteht vorzugsweise insgesamt aus Metall wie z. B. Stahl; alternativ können Bestandteile von Baugruppen oder auch einzelne Baugruppen teilweise oder auch insgesamt aus GfK bestehen; vorzugsweise wird aber zumindest eine Verbindung zwischen mindestens einer Schnittstelle zwischen den Baugruppen oder zumindest eine Verbindung zwischen mindestens einer internen Schnittstelle innerhalb derselben Baugruppe durch Laserschweißen gebildet.

Die oben im Zusammenhang mit der Beschreibungseinleitung und den Figuren 1 bis 14 beispielhaft beschriebenen Verfahren zum Herstellen eines Fahrzeugkopfes können einzelne, mehrere oder alle der nachfolgend stichpunktartig aufgeführten Vorteile oder Merkmale aufweisen:
- Die beispielhaft beschriebene Herstellung des Fahrzeugkopfes ermöglicht eine leichte Bauweise zum Erreichen vorgegebener Zielgewichte.
- Die beispielhaft beschriebene Herstellung des Fahrzeugkopfes ermöglicht eine gute Erfüllung aktueller und zukünftiger normativer Randbedingungen, wie bezüglich Sichtfeldnorm und Crashnorm.
- Die beispielhaft beschriebene Herstellung des Fahrzeugkopfes ermöglicht eine Integration der Front- und Seitenscheiben über Gummikederschnittstellen, Klebeschnittstellen oder eine Kombination davon.
- Die beispielhaft beschriebene Herstellung des Fahrzeugkopfes ermöglicht die Erfüllung hoher optischer Anforderungen bzw. eines guten Erscheinungsbildes (geringe Ebenheitsabweichungen) bei gleichzeitig minimalem Gewicht und hoher Steifigkeit.
- Die beispielhaft beschriebene Herstellung des Fahrzeugkopfes ermöglicht eine gute Robustheit gegenüber korrosiven Angriffen.
- Die beispielhaft beschriebene Herstellung des Fahrzeugkopfes ermöglicht eine hohe Reparaturfreundlichkeit, zum Beispiel nach einem Unfall.
- Die beispielhaft beschriebene Herstellung des Fahrzeugkopfes kann so ausgeführt werden, dass nur wenige bzw. keine Materialdopplungen entstehen und dadurch in Verbindung mit korrosionsbeständigen Werkstoffen auf der Innenseite keine zusätzlichen Korrosionsschutzmaßnahmen mehr nötig sind.
- Die beispielhaft beschriebene Herstellung des Fahrzeugkopfes kann prinzipiell auf zwei Varianten erfolgen:
   - Im Rahmen einer ersten Verfahrensvariante kann der Fahrzeugkopf als vorgefertigte Baugruppe hergestellt und erst anschließend mit den übrigen Komponenten des Wagenkastens verschraubt oder verschweißt werden; der Vorteil dieser Plug- and Play-Lösung liegt darin, dass die Schnittstelle zu den Scheiben sehr genau ist und nicht mehr nachgearbeitet werden muss. Außerdem ermöglicht die Bauweise die Vormontage von Scheiben und Elementen der Innenausstattung.
   - Im Rahmen einer zweiten Verfahrensvariante können die Baugruppen des Fahrzeugkopfes zunächst individuell mit dem Wagenkasten und erst anschließend untereinander verbunden, vorzugsweise laserverschweißt, werden; dadurch ergibt sich der Vorteil, dass die Toleranzen, die beim Wagenkastenzusammenbau im Fahrzeugkopf zusammenlaufen, einfach kompensiert werden können. Nachteil ist der größere Wärmeeintrag und Verzug, der sich zwischen den Baugruppen des Fahrzeugkopfes einstellen könnte.
- Durch die beschriebenen Verfahrensschritte unter Einbezug von Tiefziehen, Biegen/Kanten und Laserschweißen ist es erstmals möglich, den Fahrzeugkopf unter Einhaltung der heutzutage vorgegebenen Randbedingungen auf metallischer Grundlage zu bauen.
- Die resultierenden Fahrzeugköpfe sind wegen ihrer metallischen Bauweise robuster als eine GfK(glasfaserverstärkter Kunststoff)-Bauweise.
- Die resultierenden Fahrzeugköpfe sind kostengünstiger und leichter als GfK-Fahrzeugköpfe.
- Die resultierenden Fahrzeugköpfe können direkt mit dem Rohbau des Wagenkastens verschweißt werden, anders als GfK-Fahrzeugköpfe, die nur verschraubt bzw. verklebt werden können.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den in den Ansprüchen definierten Schutzumfang der Erfindung zu verlassen.

## Patentansprüche

1. Verfahren zum Herstellen eines Fahrzeugkopfes (1) für einen Wagenkasten eines Fahrzeugs, insbesondere Schienenfahrzeugs,
- wobei der Fahrzeugkopf (1) aus mindestens vier Baugruppen (100, 200, 300, 400) zusammengesetzt wird, nämlich einer Dachbaugruppe (100), bestehend aus wenigstens einer Dachhaube (110), zwei Seitenwandbaugruppen (200, 300) und einer Fensteruntergurtbaugruppe (400),
- wobei bei mindestens einer der Baugruppen (100, 200, 300, 400) zumindest zwei Baugruppenteile miteinander durch Laserschweißen von Metallschnittstellen zwischen den Baugruppenteilen verbunden werden,
- **dadurch gekennzeichnet, dass** zur Herstellung der wenigstens einen Dachhaube (110) zumindest vier Dachhaubenteile, nämlich zumindest ein Dachteil (112), zwei Seitendachteile (113) und ein, eine Schnittstelle zu einer Frontscheibe des Fahrzeugkopfes (1) bildendes Stirnteil (111) miteinander laserverschweißt werden.

2. Verfahren nach Anspruch 1,
**dadurch gekennzeichnet, dass**
die Dachhaube (110) der Dachbaugruppe (100) ganz oder zumindest im Bereich mindestens einer ihrer internen Schnittstellen zwischen Dachhaubenbestandteilen, vorzugsweise an allen internen Schnittstellen, und/oder im Bereich zumindest an einer ihrer externen Schnittstellen, vorzugsweise an allen externen Schnittstellen, aus Metall hergestellt wird, insbesondere unter Einbezug von Tiefziehen und/oder Biegen mindestens eines Bleches.

3. Verfahren nach einem der voranstehenden Ansprüche,
**dadurch gekennzeichnet, dass**
die Dachhaube (110) mit einer Rippenstruktur (120) ausgestattet wird.

4. Verfahren nach einem der voranstehenden Ansprüche,
**dadurch gekennzeichnet, dass**
das Stirnteil (111) oder der Stirnteilabschnitt zumindest im Bereich der Schnittstelle zur Frontscheibe laserbesäumt wird.

5. Verfahren nach einem der voranstehenden Ansprüche,
**dadurch gekennzeichnet, dass**
- das Herstellen der Seitenwandbaugruppe (200, 300) ein mehrfaches Biegen eines Bleches zur Bildung eines gebogenes Seitenwandteils (210) umfasst, das eine Schnittstelle zur Frontscheibe und eine Schnittstelle zu einer Seitenscheibe bildet, und
- die letztgenannten Schnittstellen laserbesäumt werden.

6. Verfahren nach Anspruch 5,
**dadurch gekennzeichnet, dass**
das Seitenwandteil (210) durch ein gebogenes Blech (220) verstärkt wird, das gemeinsam mit einem A-Säulenabschnitt (211) des Seitenwandteils (210) eine A-Säule des Fahrzeugkopfes (1) bildet.

7. Verfahren nach einem der voranstehenden Ansprüche 5 bis 6,
**dadurch gekennzeichnet, dass** das Seitenwandteil (210) mittels eines Verstärkungsteils (230) verstärkt wird, dass in Wagenkastenlängsrichtung ausgerichtet wird und einen A-Säulenabschnitt (211) des Seitenwandteiles mit einem B-Säulenabschnitt (212) des Seitenwandteils (210) verbindet.

8. Verfahren nach einem der voranstehenden Ansprüche 5 bis 7,
**dadurch gekennzeichnet, dass**
das Seitenwandteil (210) mittels zumindest eines Eckverstärkers (240) verstärkt wird, der in einen Eckbereich des Seitenwandteils (210) eingesetzt wird.

9. Verfahren nach einem der voranstehenden Ansprüche,
**dadurch gekennzeichnet, dass**
die Fensteruntergurtbaugruppe (400) mit zumindest zwei gekrümmten Kantblechen (410, 420) gebildet wird, die miteinander laserverschweißt werden.

10. Verfahren nach Anspruch 9,
**dadurch gekennzeichnet, dass**
die Krümmung der zwei Kantbleche (410, 420) durch Rollen erzeugt wird und die Kantbleche (410, 420) erst nach dem Rollen laserverschweißt werden.

11. Verfahren nach einem der voranstehenden Ansprüche,
**dadurch gekennzeichnet, dass** der Fahrzeugkopf (1) fertiggestellt wird, bevor er mit den übrigen Wagenkastenteilen zu dem Wagenkasten zusammengesetzt wird.

12. Verfahren nach einem der voranstehenden Ansprüche 1 bis 10,
**dadurch gekennzeichnet, dass** zumindest eine Baugruppe des Fahrzeugkopfes (1) mit einem oder mehreren der übrigen Wagenkastenteilen des Wagenkastens verbunden wird, bevor der Fahrzeugkopf (1) insgesamt fertiggestellt wird.

13. Verfahren nach einem der voranstehenden Ansprüche,
**dadurch gekennzeichnet, dass** mindestens eine der Baugruppen (100, 200, 300, 400), vorzugsweise alle die Fahrzeughaut mitbildenden Baugruppen des Fahrzeugkopfes (1) - mit Ausnahme der Scheiben und Dichtungen - ausschließlich aus Metall hergestellt werden.

## Claims

1. Method for producing a vehicle head (1) for a car body of a vehicle, in particular rail vehicle,
- wherein
the vehicle head (1) is composed of at least four modules (100, 200, 300, 400), namely a roof module (100), consisting of at least one roof hood (110), two side wall modules (200, 300) and a window lower belt module (400),
- wherein with at least one of the modules (100, 200, 300, 400), at least two module parts are connected to one another by means of laser welding metal interfaces between the module parts,
**characterised in that**
- in order to produce the at least one roof hood (110), at least four roof hood parts, namely at least one roof part (112), two side roof parts (113) and a front part (111) forming an interface to a front window of the vehicle head (1) are laser welded to one another.

2. Method according to claim 1,
**characterised in that**
the roof hood (110) of the roof module (100) is produced from metal wholly or at least in the region of at least one of its internal interfaces between roof hood components, preferably on all internal interfaces, and/or in the region at least on one of its external interfaces, preferably on all external interfaces, in particular by taking into account deep drawing and/or bending of at least one metal sheet.

3. Method according to one of the preceding claims,
**characterised in that**
the roof hood (110) is equipped with a rib structure (120).

4. Method according to one of the preceding claims,
**characterised in that**
the front part (111) or the front part portion is laser-trimmed at least in the region of the interface to the front window.

5. Method according to one of the preceding claims,
**characterised in that**
- the production of the side wall modules (200, 300) comprises a repeated bending of a metal sheet to form a bent side wall part (210), which forms an interface to the front window and an interface to a side window, and
- the last-mentioned interfaces are laser-trimmed.

6. Method according to claim 5,
**characterised in that**
the side wall part (210) is reinforced by a bent metal sheet (220), which together with an A-pillar portion (211) of the side wall part (210) forms an A-pillar of the vehicle head (1).

7. Method according to one of the preceding claims 5 to 6,
**characterised in that**
the side wall part (210) is reinforced by means of a reinforcement part (230), it is aligned in the car body longitudinal direction and connects an A-pillar portion (211) of the side wall part with a B-pillar portion (212) of the side wall part (210).

8. Method according to one of the preceding claims 5 to 7,
**characterised in that**
the side wall part (210) is reinforced by means of at least one corner reinforcer (24), which is inserted into a corner region of the side wall part (210).

9. Method according to one of the preceding claims,
**characterised in that**
the window lower belt module (400) is formed with at least two curved end plates (410, 420), which are laser welded to one another.

10. Method according to claim 9,
**characterised in that**
the curvature of the two end plates (410, 420) is generated by means of rolling and the end plates (410, 420) are only laser-welded after the rolling.

11. Method according to one of the preceding claims,
**characterised in that**
the vehicle head (1) is completed before it is combined with the remaining car body parts to form the car body.

12. Method according to one of the preceding claims 1 to 10,
**characterised in that**
at least one module of the vehicle head (1) is connected to one or more of the remaining car body parts of the car body, before the vehicle head (1) is completed overall.

13. Method according to one of the preceding claims,
**characterised in that**
at least one of the modules (100, 200, 300, 400), preferably all of the modules of the vehicle head (1) forming the vehicle skin are produced exclusively from metal with the exception of the windows and seals.

## Revendications

1. Procédé de fabrication d'une tête (1) de véhicule pour la caisse d'un véhicule, en particulier d'un véhicule ferroviaire,
- dans lequel
on assemble la tête (1) de véhicule à partir d'au moins quatre sous-ensembles (100, 200, 300, 400), à savoir un sous-ensemble (100) de toit, constitué d'au moins un lanterneau (110), deux sous-ensembles (200, 300) de paroi latérale et un sous-ensemble (400) de ceinture inférieure de fenêtre,
- dans lequel, pour au moins l'un des sous-ensembles (100, 200, 300, 400), on relie au moins deux parties de sous-ensembles l'une à l'autre par soudage laser d'interfaces métalliques entre les parties de sous-ensemble,
- **caractérisé en ce que**
pour la fabrication du au moins un lanterneau (110), on soude par laser entre elles au moins quatre parties de lanterneau, à savoir une partie (112) de toit, deux parties (113) de toit latérales et une partie (111) frontale formant une interface avec une vitre avant de la tête (1) du véhicule.

2. Procédé suivant la revendication 1,
**caractérisé en ce que** l'
on fabrique en métal, en particulier en mettant en œuvre un emboutissage et/ou un cintrage d'au moins une tôle, le lanterneau (110) du sous-ensemble (100) de toit en entier ou au moins dans la partie d'au moins l'une de ses interfaces internes entre des parties constitutives du lanterneau, de préférence sur toutes les interfaces internes, et/ou dans la partie d'au moins l'une de ses interfaces externes, de préférence sur toutes ses interfaces externes.

3. Procédé suivant l'une des revendications précédentes,
**caractérisé en ce que**
le lanterneau (110) est équipé d'une structure (120) à nervures.

4. Procédé suivant l'une des revendications précédentes,
**caractérisé en ce que** l'
on rogne par laser la partie (111) frontale ou la partie de la partie frontale au moins dans la partie de l'interface avec la vitre avant.

5. Procédé suivant l'une des revendications précédentes, **caractérisé en ce que**
- la fabrication des sous-ensembles (200, 300) de paroi latérale comprend cintrer plusieurs fois une tôle pour la formation d'une partie (210) de paroi latérale cintrée, qui forme une interface avec la vitre avant et une interface avec une vitre latérale, et
- on rogne par laser les interfaces mentionnées en dernier.

6. Procédé suivant la revendication 5,
**caractérisé en ce que** l'
on renforce la partie (210) de paroi latérale par une tôle (220) cintrée, qui forme, conjointement avec une partie (211) de colonne A de la partie (210) de paroi latérale, une colonne A de la tête (1) du véhicule.

7. Procédé suivant l'une des revendications 5 à 6 précédentes,
**caractérisé en ce que** l'
on renforce la partie (210) de paroi latérale au moyen d'une partie (230) de renforcement, qui est dirigée dans la direction longitudinale de la caisse et qui relie une partie (211) de colonne A de la partie de paroi latérale à une partie (212) de colonne B de la partie (210) de paroi latérale.

8. Procédé suivant l'une des revendications 5 à 7 précédentes,
**caractérisé en ce que** l'
on renforce la partie (210) de paroi latérale au moyen d'au moins un renfort (240) de coin, que l'on insère dans une partie de coin de la partie (210) de paroi latérale.

9. Procédé suivant l'une des revendications précédentes, **caractérisé en ce que** l'
on forme le sous-ensemble (400) de ceinture inférieure de fenêtre par au moins deux tôles (410, 420) de bord incurvées, que l'on soude entre elles par laser.

10. Procédé suivant la revendication 9,
**caractérisé en ce que** l'
on produit la courbure des deux tôles (410, 420) de bord par roulage et on soude par laser les tôles (410, 420) de bord seulement après le roulage.

11. Procédé suivant l'une des revendications précédentes, **caractérisé en ce que** l'
on finit la tête (1) du véhicule avant de l'assembler avec les autres parties de caisse en la caisse.

12. Procédé suivant l'une des revendications 1 à 10 précédentes,
**caractérisé en ce que** l'
on assemble au moins un sous-ensemble de la tête (1) du véhicule à une ou à plusieurs des autres parties de la caisse avant de finir dans son ensemble la tête (1) du véhicule.

13. Procédé suivant l'une des revendications précédentes, **caractérisé en ce que** l'
on fabrique exclusivement en métal au moins l'un des sous-ensembles (100, 200, 300, 400), de préférence tous les sous-ensembles formant ensemble la peau de la tête (1) du véhicule - à l'exception des vitres et des garnitures d'étanchéité.
